# EUROPÄISCHE PATENTSCHRIFT

(11) **EP 0 462 116 B1**
(45) Veröffentlichungstag und Bekanntmachung des Hinweises auf die Patenterteilung: **02.09.1992**
(21) Anmeldenummer: 90902999.3
(22) Anmeldetag: 17.02.1990
(51) Int. Cl.: F02M 45/02

(54) **SPEICHERKRAFTSTOFFEINSPRITZVORRICHTUNG**
STORAGE FUEL INJECTION DEVICE
DISPOSITIF D'INJECTION DE CARBURANT DE RESERVE

(30) Priorität: 10.03.1989 DE 3907766
(43) Veröffentlichungstag der Anmeldung: 27.12.1991
(73) Patentinhaber: ROBERT BOSCH GMBH, 70442 Stuttgart (DE)
(72) Erfinder: REMBOLD, Helmut, D-7000 Stuttgart 40 (DE); LINDER, Ernst, D-7130 Muehlacker (DE)
(86) Internationale Anmeldenummer: DE9000108
(87) Internationale Veröffentlichungsnummer: WO9010789

(56) Entgegenhaltungen:
- WO-A-10/1173
- DE-A- 3 330 774
- US-A- 4 167 168
- Patent Abstracts of Japan, Band 7, Nr 71, M202, Zusammenfassung von JP 57-212362

## Beschreibung

Die Erfindung bezieht geht von einer Speicherkraftstoffeinspritzvorrichtung gemäß dem Oberbegriff des Patentanspruches 1 aus.

Bei derartigen Speicherkraftstoffeinspritzvorrichtungen wird von einer kontinuierlich fördernden Ladepumpe Kraftstoff unter Druck in einen Druckspeicher eingebracht, wobei zwischen Ladepumpe und Druckspeicher ein Rückschlagventil vorgesehen ist, um zu verhindern, daß beim Ansaughub der Pumpe Kraftstoff unter Druck in die Pumpe zurück gepreßt wird. Speicherkraftstoffeinspritzvorrichtungen benötigen in der Folge Steuereinrichtungen, welche die Menge und den Zeitpunkt der Weiterleitung des Kraftstoffes unter Druck zur Einspritzdüse überwachen, wobei hiefür beispielsweise rotierende Verteilerwellen und/oder Ventilanordnungen, insbesondere Magnetventile, Verwendung finden. Bei üblichen Speicherkraftstoffeinsprichtzvorrichtungen der eingangs genannten Art erfolgt keine gesonderte Regulung der Ladepumpe und es wird lediglich dafür gesorgt, daß die Ladepumpe eine hinreichende Menge an Treibstoff in den Speicher fördert, welche verhindert, daß der Speicher insbesondere bei hohen Drehzahlen vollstäntig entleert werden kann.

Bei Speicherkraftstoffeinspritzvorrichtungen kann sowohl während des Saughubs als auch im Kompressionshub eines Ottomotors direkt in den Brennraum des Motors gespritzt werden. Zur Verbesserung des Emissionsverhaltens ist es hiebei bekannt geworden, die Einspritzmenge in Teilmengen, insbesondere eine Voreinspritzmenge und eine Haupteinspritzmenge zu unterteilen. Insbesondere bei Mehrzylindermotoren kann es hiebei zu Überschneidungen in der Kraftstoffentnahme aus einem derartigen Speicher kommen, wobei es zu Überlagerungen von Voreinspritz- und Haupteinspritzvorgängen in unterschiedlichen Zylindern kommen kann. Derartige Überlagerungen von Einspritzvorgängen Können in der Folge zu Schwierigkeiten bei der exakten Zumessung der Einspritzmengen führen und es ist nicht ohne weiteres möglich, definierte Einspritzmengen für unterschiedliche Einspritzvorgänge sicherzustellen.

Durch die JP-A-57/212362 ist eine Speicherkraftstoffeinspritzvorrichtung bekannt gemäß der Gattung des Patentanspruchs 1. Bei der bekannten Vorrichtung werden jedoch die beiden Speicher, von denen einer der Speicherung der Kraftstoffeinspritzmenge für die Voreinspritzung und der andere der Speichereung der Kraftstoffeinspritzmenge für eine Haupteinspritzung dient, parallel zueinander mit dem Pumpenarbeitsraum der Hochdruckpumpe verbunden jeweils über ein zwischengeschaltetes Rückschlagventil. Diese Einrichtung hat den Nachteil, daß beim Füllen der Speicher die von der Hochdruckpumpe, die als Kolbenpumpe ausgeführt ist, pro Pumpenkolbenhub geförderte Kraftstoffmenge auf beide Speicher aufgeteilt wird, wobei nicht gesichert ist, welche der von der Hochdruckpumpe geförderte Kraftstoffmenge in welchen Speicher gelangt. Die Füllung der einzelnen Speicher ist von verschiedenen Parameter, wie dem Strömungswiderstand, dem Öffnungsdruck der Rückschlagventile und der Speicherfeder abhängig. Daraus resultiert dann speziell bei einer üblicherweise sehr klein gehaltenen Voreinspritzmenge ein relativ großer Fehler der Voreinspritzzumeßmenge.

Die erfindungsgemäße Ausgestaltung gemäß Patentanspruch 1 der Speicherkraftstoffeinspritzvorrichtung hat dagegen den Vorteil, daß durch die Hubbegrenzung der beweglichen Wand des ersten Speichers eine definierte Kraftstoffmenge vorgelagert werden kann, die insbesondere vorteilhaft für eine Voreinspritzung dienen kann. Für eine solche Einspritzung befindet sich der Speicherkolben immer in einer definierten Ausgangsstellung, bevor die Zumessung der jeweiligen Kraftstoffeinspritzmenge aus diesem Speicher gesteuert wird. Durch die Hubbegrenzung ist sichergestellt, daß der nachfolgende Speicher sicher gefüllt und dessen bewegliche Wand bis zu einer durch Aufsteuerung der Überströmöffnung definierten Stellung bewegt wird. Es liegt somit zum Zeitpunkt der Zumessung eine definierte Ausgangsstellung der beweglichen Wand vor, was die Einspritz- und Kraftstoffzumeßgenauigkeit erhöht.

Die erfindungsgemäße Ausbildung der Speicherkraftstoffeinspritzvorrichtung bringt weiterhin den Vorteil mit sich, daß Überlagerungen von Einspritzvorgängen, insbesondere bei Unterteïlung des Einspritzvorganges in einen Voreinspritz- und einen Haupteinspritzvorgang vermieden werden können, und daß gleichzeitig sichergestellt werden kann, daß für die Voreinspritzung und die Haupteinspritzung nicht nur die vordefinerte Menge sondern auch ein vordefinierter Druck eingehalten werden kann.

Durch die in den Unteransprüchen aufgeführten Maßnahmen sind vorteilhafte Weiterbildungen und Verbesserungen der im Hauptanspruch angegebenen Speicherkraftstoffeinspritzvorrichtung möglich.

Eine konstruktiv besonders einfache Ausbildung läßt sich dadurch verwirklichen, daß die gesonderten Speicher koaxial angeordnet sind und eine für beide Speicherkolben gemeinsame Druckfeder aufweisen. Auch bei einer derartigen Ausbildung ist es ohne weiteres möglich, für Vor- und Haupteinspritzung unterschiedliche Druckniveaus zur Verfügung zu stellen, wofür die Ausbildung in einfacher Weise so getroffen werden kann, daß die Kolben der Speicher unterschiedliche Querschnittsfläche aufweisen.

Insbesondere im Zusammenhang mit Mehrzylindermotoren und entsprechend großer Anzahl von Schaltvorgängen der Ventile für eine Unterteilung der Einspritzung in Voreinspritzung und Haupteinspritzung ist es besonders vorteilhaft, die Ausbildung so zu treffen, daß in die Leitung zu den Einspritzdüsen zusätzlich zu Magnetventilen ein Verteilerventil, insbesondere eine rotierende Welle mit Steuerbohrungen bzw. -nuten eingeschaltet ist, wobei eine derartige Ausbildung im Zusammenhang mit konventionellen Speicherkraftstoffeinspritzvorrichtungen an sich bekannt ist.

Die Erfindung wird nachfolgend an Hand von in der Zeichnung schematisch dargestellten Ausführungsbeispielen näher erläutert. In dieser zeigen Fig.1 eine schematische Darstellung einer ersten Ausführungsform einer erfindungsgemäßen Speicherkraftstoffeinspritzvorrichtung und Fig.2 eine abgewandelte Ausführungsform eines Speichers zur Verwendung in einer erfirdungsgemäßen Speicherkraftstoffeinspritzvorrichtung.

Bei der Speicherkraftstoffeinspritzvorrichtung der Fig.1 fördert eine Ladepumpe 1 Kraftstoff aus einem Tank 2 über Rückschlagventile 3, 4 durch eine gemeinsame Kraftstoffdruckleitung 5 in zwei Druckspeicher 6 und 7, wobei die Kolben 8, 9 der Speicher jeweils von Federn 10 und 11 beaufschlagt sind. Der für eine Voreinspritzung herangezogene Speicher 6 weist dabei einen Anschlag 12 auf, welcher das Speichervolumen des ersten Speichers 6 begrenzt. Der für eine Haupteinspritzung herangezogene Speicher 7 weist eine Überströmöffnung 13 auf, so daß bei Überschreiten des maximalen Füllvolumens bzw. des maximalen Fülldruckes des Speichers 7 die Überströmöffnung 13 freigegeben wird und Kraftstoff unter Druck in den wiederum schematisch mit 2 angedeuteten Tank bzw. Rücklauf abströmen kann.

Die beiden Druckspeicher 6 und 7 sind über Druckleitungen 14 und 15 sowie in diesen Leitungen angeordnete Magnetventile 16 und 17 und eine stromabwärts der Magnetventile 16, 17 in die Druckleitungen eingeschaltete Verteilerwelle 18 entsprechend der Drehlage der Verteilerwelle 18 mit nicht näher dargestellten Einspritzdüsen verbunden, wobei in Fig.1 eine Zuleitung zu einer derartigen Einspritzdüse mit 19 bezeichnet ist. In der in Fig.1 gezeigten Stellung der Magnetventile 16 bzw. 17 erfolgt keine Kraftstoffentnahme aus den Druckspeichern. Bei einer Umschaltung des Magnetventiles 16 kann in der gezeigten Drehstellung der Verteilerwelle 18 über die Leitung 19 eine Voreinspritzung in einer Düse über die Leitung 19 vorgenommen werden. In der Folge kann nach einer entsprechenden Drehbewegung der Verteilerwelle 18, welche mit der Nockenwelle im ailgemeinen gekoppelt ist, in derselben Einspritzdüse bei entsprechender Schaltung des Magnetventiles 17 in der Druckleitung 15 auch eine Haupteinspritzung vorgenommen werden.

Durch das Vorsehen von zwei getrennten Druckspeichern 6 und 7 für eine Voreinspritzung und eine Haupteinspritzung kann auch in zwei unterschiedlichen Zylindern gleichzeitig eine Voreinspritzung und eine Haupteinspritzung vorgenommen werden, ohne daß es dadurch zu einer gegenseitigen Beeinflussung der einzelnen Einspritzvorgänge kommt. Da die Voreinspritzmenge im allgemeinen etwa 10 bis 20 % von der Haupteinspritzmenge beträgt, ist durch die in Fig.1 dargestellte Ausführungsform sichergestellt, daß sich der Kolben 8 des Druckspeichers 6 immer am definierten Anschlag befindet. Die gegenseitige Beeinflussung der beiden Druckspeicher 6 und 7 wird dabei durch das Rückschlagventil 4 verhindert. Durch entsprechende Bemessung der Kolbenquerschnitte sowie der Druckfedern 10 und 11 können weiters in den beiden Druckspeichern unterschiedliche Druckniveaus aufrechterhalten werden.

Es wird dabei vorausgesetzt, daß die Ladepumpe 1 einen weitgehend pulsationsfreien Förderstrom liefert und daß jeweils eine hinreichende Menge an Kraftstoff in die Speicher 6 und 7 gefördert wird, so daß auch bei höchsten Drehzahlen ein Entleeren der Speicher 6 und 7 in jedem Fall verhindert wird. Neben der Überströmöffnung 13 zur Begrenzung des maximalen Speichervolumens kann eine nicht näher dargestellte Regeleinrichtung für eine lastabhängige Förderung der Ladepumpe vorgesehen sein.

In der in Fig.1 dargestellten Stellung der Magnetventile 16 und 17 findet eine Entlastung der Druckleitung 19 über Rückschlagventile 20 in den Rücklauf bzw. Tank 2 statt.

Bei der in Fig.2 dargestellten Ausführungsform fördert die Ladepumpe 1 über Rückschlagventile 3 und 4 in einen Speicher 21, in welchem zwei Speicherkolben 22 und 23 von einer gemeinsamen Druckfeder 24 beaufschlagt sind. Es sind somit beide Speicherkolben für die zwei getrennten Druckspeicher für die Voreinspritzung und Haupteinspritzung in einem gemeinsamen Gehäuse koaxial zueinander angeordnet, wobei der Speicherkolben 22 den Speicherraum für die Voreinspritzung begrenzt und mit der Druckleitung 14 in Verbindung steht, während der Speicherkolben 23 den Speicherraum für die Haupteinspritzung begrenzt und mit der Druckleitung 15 in Verbindung steht. Der Speicherkolben 22 ist wiederum gegen einen Anschlag 25 bewegbar, während der Speicherkolben 23 mit einer Überströmöffnung 26 zusammenwirkt, welche bei Überschreiten des maximalen Speichervolumens einen Abströmquerschnitt in den Tank 2 freigibt. In den Leitungen 14 und 15 sind, wie bei der Ausführungsform gemäß Fig.1, wiederum Magnetventile 16 bzw. 17 und/oder eine Verteilerwelle 18 zu Druckleitungen 19 zu Einspritzdüsen angeordnet. Durch die unterschiedliche Querschnittsbemessung der Speicherkolben 22 und 23 wird sichergestellt, daß der Voreinspritzkolben jeweils bei Beaufschlagung mit Druckkraftstoff am Anschlag 25 anliegt, wenn keine Einspritzung durchgeführt wird. Eine eventuell mögliche Beeinflussung der Einspritzvorgänge über die Kopplung der Speicherkolben 22 und 23 über die gemeinsame Druckfeder 24 kann bei entsprechender Federdimensionierung mit kleiner Federkonstante vernachlässigt werden.

## Patentansprüche

1. Speicherkraftstoffeinspritzvorrichtung mit einer Hochdruckpumpe, die mit einem ersten (6) und einem zweiten (7), jeweils mit einer gegenüber einer Rückstellkraft (10, 11; 24) beweglichen Wand (8, 9; 22, 23) versehenen Speicher verbindbar ist, wobei der erste Speicher (6) durchein erstes (3) und der zweite Speicher (7) durch ein zweites Rückschlagventil (4) gegenüber der Hochdruckpumpe (1) abkoppelbar ist und wobei der erste Speicher über ein unmittelbar mit ihm verbundenes, erstes gesteuertes Ventil (16) und der zweite Speicher über ein unmittelbar mit ihm verbundenes zweites gesteuertes Ventil (17) mit einer gemeinsamen Einspritzdüse verbindbar sind, dadurch gekennzeichnet, daß der zweite Speicher (7; 21, 23) dem ersten Speicher (6; 21, 22) über das zweite Rückschlagventil (4) nachgeschaltet ist, daß der eine Speicher (6; 21, 22) einen Hubbegrenzungsanschlag (12; 25) für dessen bewegliche Wand (8; 22) aufweist und daß der andere der Speicher (7; 21, 23) eine von seiner beweglichen Wand (9; 23) gesteuerte Überströmöffnung (13; 26) aufweist.

2. Speicherkraftstoffeinspritzvorrichtung nach Anspruch 1, dadurch gekennzeichnet, daß die Speicher (21) koaxial angeordnet sind und eine für beide Speicher (22, 23) gemeinsame Druckfeder (24) aufweisen.

3. Speicherkraftstoffeinspritzvorrichtung nach einem der Ansprüche 1 bis 2, dadurch gekennzeichnet, daß die beweglichen Wände (8, 9, 22, 23) der Speicher (6, 7, 21) unterschiedliche Querchnittsflächen aufweisen.

4. Speicherkraftstoffeinspritzvorrichtung nach einem der Ansprüche 1 bis 3, dadurch gekennzeichnet, daß die gesteuerten Ventile Magnetventile (16, 17) sind, deren Ausgänge über ein Verteilerventil (18), insbesondere mit einem rotierend angetriebenen Drehschieber mit den Einspritzdüsen verbindbar sind.

## Claims

1. Reservoir-type fuel injection device with a high pressure pump which can be connected to a first reservoir (6) and a second (7) reservoir, each provided with a wall (8, 9; 22, 23) which moves against a return force (10, 11; 24), it being possible to disconnect the first reservoir (6) and the second reservoir (7) from the high pressure pump (1) by means of a first non-return valve (3) and a second non-return valve (4), respectively, and the first reservoir being connected by a first controlled valve (16), directly connected to it, and the second reservoir being connected via a second controlled valve (17), directly connected to it, to a common injection nozzle, characterised in that the second reservoir (7; 21, 23) is connected downstream of the first reservoir (6; 21, 22) via the second non-return valve (4), in that one of the reservoirs (6; 21, 22) has a stroke limitation stop (12; 25) for its movable wall (8; 22) and in that the other reservoir (7; 21, 23) has a relief opening (13; 26) controlled by its movable wall (9; 23).

2. Reservoir-type fuel injection device according to Claim 1, characterised in that the reservoirs (21) are coaxially located and have a common compression spring (24) for both reservoirs (22, 23).

3. Reservoir-type fuel injection device according to one of Claims 1 to 2, characterised in that the movable walls (8, 9, 22, 23) of the reservoirs (6, 7, 21) have different cross-sectional areas.

4. Reservoir-type fuel injection device according to one of Claims 1 to 3, characterised in that the controlled valves are solenoid valves (16, 17) whose outlets can be connected to the injection nozzles via a distributor valve (18), in particular one with a rotationally driven rotary spool.

## Revendications

1°) Dispositif d'injection de carburant à accumulation comportant une pompe à haute pression reliée à un premier accumulateur (6) et un second accumulateur (7) munis chaque fois d'une cloison (8, 9, 22, 23) mobile par rapport à une force de rappel (10, 11, 24), le premier accumulateur (6) pouvant être découplé par rapport à la pompe à haute pression (1) par un premier clapet anti-retour (3) et le second accumulateur (7) par un second clapet anti-retour (4), le premier accumulateur pouvant être relié par une première soupape commandée (16) qui lui est reliée et le second accumulateur par une seconde soupape (17) qui lui est directement reliée, à un injecteur commun, dispositif caractérisé en ce que le second accumulateur (7, 21, 23) est monté en aval du premier accumulateur (6, 21, 22) par l'intermédiaire du second clapet anti-retour (4), l'un des accumulateurs (6, 21, 22) ayant une butée de limitation de course (12, 25) pour sa cloison mobile (8, 22) et l'autre accumulateur (7, 21, 23) ayant un orifice de débordement (13, 26) commandé par sa cloison mobile (9, 23).

2°) Dispositif d'injection de carburant à accumulation selon la revendication 1, caractérisé en ce que les accumulateurs (21) sont montés coaxialement et comportent un ressort de compression (24) commun pour les deux accumulateurs (22, 23).

3°) Dispositif d'injection de carburant à accumulation selon l'une des revendications 1 à 2, caractérisé en ce que les cloisons mobiles (8, 9, 22, 23) des accumulateurs (6, 7, 21) ont des sections différentes.

4°) Dispositif d'injection de carburant selon l'une des revendications 1 à 3, caractérisé en ce que les premières vannes commandées sont des électrovannes (16, 17) dont la sortie est reliée par une vanne de distribution (18) aux injecteurs, notamment par l'intermédiaire d'un tiroir rotatif entraîné en rotation.
